# EUROPÄISCHE PATENTSCHRIFT

(11) **EP 0 229 351 B1**
(45) Veröffentlichungstag und Bekanntmachung des Hinweises auf die Patenterteilung: **28.06.1989**
(21) Anmeldenummer: 86117576.8
(22) Anmeldetag: 17.12.1986
(51) Int. Cl.: H05B 3/28

(54) **Flächiger keramischer Körper II**
Flat ceramic element
Elément céramique plat

(30) Priorität: 19.12.1985 DE 3545117
(43) Veröffentlichungstag der Anmeldung: 22.07.1987
(73) Patentinhaber: Buchtal Gesellschaft mit beschränkter Haftung, D-92521 Schwarzenfeld (DE)
(72) Erfinder: Bard, Martin, Dipl. - Ing., D-8450 Amberg (DE)
(74) Vertreter: Bockhorni, Josef, Dipl.-Ing.

(56) Entgegenhaltungen:
- FR-A- 1 488 875
- US-A- 2 859 321
- US-A- 2 939 807
- US-A- 3 798 419
- US-A- 4 468 557

## Beschreibung

Aus der EP-A-0 157 179 ist ein flächiger keramischer Körper bekannt geworden, der auf der seiner Sichtseite abgewendeten Seite mit einer elektrisch leitenden Widerstandsbeschichtung versehen ist. Solche flächigen keramischen Körper finden beispielsweise als Verkleidungsplatten für die Gestaltung der Wände oder des Fußbodens bzw. der Decke von Wohn-, Geschäfts- und Büroräumen, aber auch von Sanitärräumen, Sport-und Schwimmhallen Verwendung. Sie können auch als Formsteine für Schwimmbeckenverkleidungen od. dgl. eingesetzt werden. Durch ihre Beheizbarkeit ist es möglich, die auf einer damit zu verkleidenden Wand-, Decken- oder Bodenfläche zur Verfügung stehende Strahlungsfläche optimal zu gestalten, mit möglichst wenigen elektrischen Anschlußund Verbindungselementen auszukommen und eine gleichmäßige Wärmeabstrahlung zu gewährleisten.

Der Anschluß der elektrisch leitenden Widerstandsbeschichtung an die Stromquelle erfolgt über am Rande des flächigen Körpers angebrachte bänderartige Kontaktierungselemente, die z. B. in Form eines streifenförmigen Cu-Auftrages oder einer eingebrannten Ag-Paste vorliegen.

Es hat sich jedoch gezeigt, daß bei Verwendung von Cu-Kontaktierungselementen eine Verbindung derselben mit der Glasur mitunter überhaupt nicht, jedenfalls aber nur sehr schwierig herstellbar ist und verhaltnismäßig bald wenigstens teilweise wieder verloren geht. Untersuchungen haben ergeben, daß diese Schwierigkeiten auf den erheblich unterschiedlichen Wärmeausdehnungskoeffizienten des für die Kontaktierungselemente verwendeten Kupfers und der den flächigen Körper abdeckenden Widerstandsglasur zurückzuführen sind.

Auch bei eingebrannten Streifen aus einer Silberpaste ist die Haftung zwischen dem Silber und der Glasur häufig unzureichend. Hier will die Erfindung Abhilfe schaffen und schlägt vor, daß die elektrisch leitende Widerstandsbeschichtung aus einem in eine übliche keramische Glasur eingebetteten, flächigen, Durchbrüche aufweisenden und an eine Stromquelle anschließbaren Element aus einem metallischen, einen hohen spezifischen elektrischen Widerstand aufweisenden Werkstoff besteht, dessen Schmelzpunkt oberhalb des Schmelzpunktes der keramischen Glasur liegt und dessen Wärmeausdehnungskoeffizient annähernd gleich dem der keramischen Glasur ist.

Besonders vorteilhaft ist es, wenn man die keramische Glasur so wählt, daß ihr Wärmeausdehnungskoeffizient in etwa gleich dem Wärmeausdehnungskoeffizient des flächigen keramischen Körpers ist.

In Weiterbildung weist der für das flächige Element gewählte Werkstoff einen Temperaturfaktor des elektrischen Widerstandes zwischen 20 und 600 °C von größer als 2 auf.

Das Durchbrüche aufweisende flächige Element kann in Form eines Mäanders, einer Folie mit Löchern, oder eines Netzwerkes mit entsprechender Maschenweite vorliegen.

Die Zeichnung zeigt in einer einzigen Figur einen Ausschnitt aus einem flächigen keramischen Körper, bei dem auf der der Sichtseite abgewendeten Seite eine Glasur mit eingebettetem flächigen Element vorgesehen ist.

Mit 1 ist allgemein eine keramische Platte bezeichnet, deren Abmessungen z. B. 85 x 125 cm bei einer Dicke von 8 mm betragen. Auf der sichtbaren Rückseite befindet sich eine Glasur 2. Mit 3, 3a, 3b sind drei Möglichkeiten von in die Glasur einzubettenden flächigen Elementen dargestellt, über die die elektrische Widerstandsbeheizung erfolgt.

Für die Durchbrüche aufweisenden flächigen Elemente bestimmte Werkstoffe mit den geforderten Eigenschaften und auch einem Temperaturfaktor des elektrischen Widerstandes zwischen 20 und 600 °C von größer als 2 sind im Handel, z. B. unter der Warenbezeichnung VACON und werden als Einschmelzlegierungen für elektronische Röhren angeboten.

Erkennbar macht die Kontaktierung der Durchbrüche aufweisenden flächigen Elementes keinerlei Schwierigkeiten und kann an jeder beliebigen oder gewünschten Stelle vorgenommen werden, wie es bei 4, 4a und 4b angedeutet ist.

Als Stand der Technik sind berücksichtigt:
EP-A1-0 157 179
DE-A1-34 33 669
DE-A1-25 34 813
DE-A-22 44 157
EP-A1-01 12 922
DE-A1-33 25 204
DE-A1-23 29 424
DE-U-18 83 914

## Patentansprüche

1. Flächiger keramischer Körper, der auf der seiner Sichtseite abgewendeten Seite mit einer elektrisch leitenden Widerstandsbeschichtung versehen ist, dadurch gekennzeichnet, daß die elektrisch leitende Widerstandsbeschichtung aus einem in einer keramischen Glasur eingebetteten, flächigen, Durchbrüche aufweisenden und an eine Stromquelle anschließbaren Element aus einem metallischen, einen hohen spezifischen elektrischen Widerstand aufweisenden Werkstoff besteht, dessen Schmelzpunkt oberhalb des Schmelzpunktes der keramischen Glasur liegt und dessen Wärmeausdehnungkoeffizient annähemd gleich dem der keramischen Glasur ist.

2. Flächiger keramischer Körper nach Anspruch 1, dadurch gekennzeichnet, daß die keramische Glasur einen Wärmeausdehnungskoeffizienten aufweist, der in etwa gleich dem Wärmeausdehnungskoeffizienten des flächigen keramischen Körpers ist.

3. Flächiger keramischer Körper nach Anspruch 1 oder 2, dadurch gekennzeichnet, daß das flächige Element einen Temperaturfaktor des elektrischen Widerstandes zwischen 20 und 600 °C von größer als 2 aufweist.

4. Flächiger keramischer Körper nach einem oder mehreren der Ansprüche 1 bis 3, dadurch gekennzeichnet, daß das flächige, Durchbrüche aufweisende Element die Form eines Mäanders, einer Folie mit Löchern oder eines Netzwerkes mit entsprechender Maschenweite aufweist.

## Claims

1. Flat ceramic body having an electrically conductive resistance coating on the side which faces away from its visible side, characterised in that the electrically conductive resistance coating consists of a flat element of a metallic material having a high resistivity, which is embedded in a ceramic glazing, has break-through openings, and can be connected to a current source, and whose melting point is above the melting point of the ceramic glazing and whose coefficient of thermal expansion is approximately the same as that of the ceramic glazing.

2. Flat ceramic body according to claim 1, characterised in that the ceramic glazing has a coefficient of thermal expansion which is approximately the same as the coefficient of thermal expansion of the flat ceramic body.

3. Flat ceramic body according to claim 1 or 2, characterised in that the flat element has a temperature factor of the electric resistance between 20 and 600 °C of more than 2.

4. Flat ceramic body according to one or more of the claims 1 to 3, characterised in that the flat element having breakthrough openings has the form of a meander, of a foil with holes, or of a network having appropriate mesh size.

## Revendications

1. Corps céramique plat ayant au revers de sa face visible un revêtement de résistance électroconducteur, caractérisé en ce que le revêtement de résistance électroconducteur est constitué par un élément plat d'un matériau métallique ayant une résistivité électrique élevée, qui est enrobé dans un émail céramique, comporte des ouvertures de passage et peut être raccordé à une source de courant, et dont le point de fusion est supérieur au point de fusion de l'émail céramique et dont le coefficient de dilatation thermique est approximativement égal à celui de l'émail céramique.

2. Corps céramique plat selon la revendication 1, caractérisé en ce que l'émail céramique présente un coefficient de dilatation thermique qui est approximativement égal à celui du corps céramique plat.

3. Corps céramique plat selon la revendication 1 ou 2, caractérisé en ce que l'élément céramique plat présente un facteur de température de la résistance électrique entre 20 et 600 °C supérieur à 2.

4. Corps céramique plat selon l'une ou plusieurs des revendications 1 à 3, caractérisé en ce que l'élément plat ayant des ouvertures de passage est en forme d'un méandre, d'une feuille à trous ou d'un réseau à nombre mesh approprié.
